# EUROPÄISCHE PATENTSCHRIFT

(11) **EP 1 637 110 B1**
(45) Veröffentlichungstag und Bekanntmachung des Hinweises auf die Patenterteilung: **05.03.2008**
(21) Anmeldenummer: 05106561.3
(22) Anmeldetag: 18.07.2005
(51) Int. Cl.: A61G 1/00, A61G 1/04

(54) **Tragvorrichtung zur Rettung von Personen**
Supporting device for rescuing persons
Dispositif de support pour le sauvetage de personnes

(30) Priorität: 17.09.2004 DE 102004045592; 26.04.2005 DE 102005019283
(43) Veröffentlichungstag der Anmeldung: 22.03.2006
(73) Patentinhaber: Voith Patent GmbH, 89522 Heidenheim (DE)
(72) Erfinder: Kotitschke, Herbert, 89555 Steinheim (DE)
(74) Vertreter: Kunze, Klaus

(56) Entgegenhaltungen:
- DE-B- 1 148 702
- FR-A- 2 583 977
- GB-A- 2 182 570
- US-A- 2 394 264
- US-A- 2 400 426
- US-A- 5 623 949
- US-A- 5 771 513
- US-B1- 6 295 672

## Beschreibung

Die Erfindung bezieht sich auf eine Tragvorrichtung zur Rettung von Personen, insbesondere aus einem Raum mit einer kleinen Zugangsöffnung, wobei die Tragvorrichtung die Personen in einer lang gestreckten Transportstellung aufnimmt.

Aus der DE 20 2005 003 316 U ist bereits eine Vorrichtung zur Rettung von Personen aus Räumen mit kleinen Zugangsöffnungen bekannt. Es kommt eine die zu bergende Person aufnehmende Transporteinrichtung zum Einsatz, die zur Fixierung der aufgenommenen Person in einer lang gestreckten Transportstellung ausgebildet und deren Außenkontur auf die Zugangsöffnung abgestimmt ist.

Gelegentlich ist es erforderlich, geschlossene Räume oder Behälter wie beispielsweise Trockenzylinder oder auch andere Behälter, wie beispielsweise Dampfkessel in einer Maschine zur Herstellung einer Faserstoffbahn, insbesondere einer Papier- oder Kartonbahn, zu Montage-, Umrüstungs-, Reparatur- oder Wartungszwecken zu betreten, wozu eine oder mehrere Personen durch eine verhältnismäßig kleine Zugangsöffnung, beispielsweise eine ovale Zugangsöffnung den Raum bzw. den Behälter betreten müssen.

Die Höhen- und Breitenabmessungen einer derartigen elliptischen Öffnung liegen zwischen 280 und 300 mm einerseits und zwischen 380 und 400 mm andererseits. Für den Fall, dass eine Person bei den Arbeiten verletzt oder bewusstlos wird, ist es erforderlich, diese aus dem Behälter zu bergen, wobei eine weitere Schwierigkeit darin besteht, dass auch außerhalb des Behälters oft enge Raumverhältnisse bestehen.

Die bekannte Vorrichtung ist als geschlossene oder teilweise geschlossene Röhre ausgestaltet, die es erlaubt, eine beispielsweise verletzte oder bewusstlose Person in einer lang gestreckten, insbesondere liegenden Transportstellung mit entweder seitlich anliegenden oder nach oben ausgestreckten Armen zu fixieren und anschließend die Transporteinrichtung mit der darin befindlichen Person durch die Zugangsöffnung zu schieben.

Aus der US 2,394,264 ist ebenfalls eine Tragvorrichtung zur Rettung von Personen mit einem im Wesentlichen bogenförmig ausgebildeten, nach oben offenen Aufliegeteil bekannt.

Es ist die Aufgabe der Erfindung, eine einfacher ausgebildete Vorrichtung zur Rettung von Personen aus einem Behälter mit einer engen Zugangsöffnung zu schaffen, die insbesondere auch unter beengten Platzverhältnissen eingesetzt werden kann.

Erfindungsgemäß wird diese Aufgabe bei einer Tragvorrichtung der eingangs genannten Art dadurch gelöst, dass das Mittelteil ein verjüngtes Kopfende und ein verjüngtes Fußende aufweist, d. h. ein Kopf- und ein Fußende, die jeweils einen gegenüber dem Mittelteil verringerten Umfang und Durchmesser bzw. vergrösserte Krümmung aufweisen. Durch diese an dem Kopf-und Fußende verjüngte Form wird eine der Körperkontur angepasste "stromlinienförmige" Kontur erzielt.

Dadurch erhält die Tragvorrichtung auch einen stabilen Aufbau.

Durch die offene Ausgestaltung bekommt die zu bergende Person in der Tragvorrichtung keine Platzangst. Die Tragvorrichtung ist universell einsetzbar. Die zu bergende Person wird in der Tragvorrichtung bevorzugt auf den Rücken gelegt, wobei Hände und Arme über dem Kopf fixiert werden können. Bevorzugt mit dem Kopfende voran wird die Person aus dem Behälter herausgeschoben oder herausgezogen.

Die Tragvorrichtung hat vorzugsweise eine an die Öffnungsgröße angepasste Breite von 370 bis 390 mm und eine Höhe von 140 bis 150 mm.

Vorteilhafte Weiterbildungen ergeben sich aus den Unteransprüchen, der Beschreibung und den Zeichnungen.

Von Vorteil ist es, wenn das Mittelteil eine Kontur besitzt, die der Kontur der Öffnung entspricht, also im Querschnitt bogenförmig ausgestaltet ist und in der Mitte eine kleinere Krümmung als außen aufweist.

Mit Vorteil werden an dem Mittelteil wenigstens ein vorzugsweise zwei Haltegurte zur Befestigung des Rumpfes der Person an dem Mittelteil vorgesehen.

Um die auf der Tragvorrichtung mittels der Haltegurte festgespannte Person transportieren zu können, ist die Tragvorrichtung mit insbesondere stirnseitig, d. h. an wenigstens einer der beiden vorzugsweise beiden Stirnseiten angebrachten oder anbringbaren Traggriffen oder Haltestangen und/oder längsseitig vorhandenen Traggriffen oder Tragschlitzen ausgestattet.

Vorzugsweise lassen sich die Traggriffe oder Haltestangen aus dem Mittelteil oder aus dem Kopfende oder aus dem Fußende herausziehen und abnehmen, oder die Haltestangen sind als Einsteckgriffe ausgebildet. Zusätzlich kann die Tragvorrichtung in geschlitzten, vorzugsweise verstärkten Öffnungen am Mittelteil oder in dem Fußende oder in dem Kopfteil gehalten werden.

Um Gesichtsverletzungen der zu bergenden Person zu vermeiden, wird ein Gesichtsschutz vorgesehen, der das Gesicht einer zu bergenden Person zum Schutz gegen Verletzungen während des Transports abdeckt.

Mit Vorteil ist der Gesichtsschutz vertikal verstellbar, beispielsweise mittels einer Teleskopeinrichtung, gegenüber dem Mittelteil angeordnet. Solange die Tragvorrichtung nicht benutzt wird, ist der Gesichtsschutz beispielsweise auf der Innenwand der Tragvorrichtung aufgelegt. Vorteilhaft ist es jedoch auch, wenn sich der Gesichtsschutz von dem Mittelteil abnehmen lässt.

Solange die Tragvorrichtung nicht benutzt wird, lassen sich in diesem Fall die Traggriffe und der Gesichtsschutz beispielsweise in der von der Innenwand gebildeten Mulde mittels hierfür vorgesehener Befestigungsvorrichtungen verstauen.

In einer anderen Weiterbildung ist an dem Mittelteil mit Vorteil eine Handauflage angebracht oder anbringbar, die dazu dient, die Arme der auf der Tragvorrichtung liegenden Person oberhalb des Kopfes in gestreckter Position zu fixieren.

Vorteilhafterweise sind die Handauflage mit dem Gesichtsschutz einstückig, vorzugsweise in Z-Form ausgeführt und gemeinsam höhenverstellbar und abnehmbar.

Selbstverständlich ist es jedoch auch möglich, die Arme neben dem Rumpf der Person festzulegen, wenn der Platz innerhalb des Mittelteils dies zulässt.

In einer weiteren Ausgestaltung der Erfindung lässt sich in vorteilhafter Weise die Handauflage aus dem Mittelteil herausziehen, wenn sie beispielsweise am Kopfende des Mittelteils angeordnet ist. Ebenso kann die Handauflage dann auch von dem Mittelteil abnehmbar angeordnet sein.

Von Vorteil ist es ebenso, wenn an der Handauflage mindestens ein Haltegurt angebracht ist, um hiermit die Hände der zu transportierenden Person an der Handauflage zu fixieren.

In einer weiteren Ausgestaltung der Erfindung ist an dem Mittelteil eine Fußauflage zur Abstützung der Füße und gegebenenfalls auch der Unterschenkel angebracht oder an dieses anbringbar, wenn das Mittelteil keine ausreichende Länge aufweist, um auch Personen mit größerer Körperlänge aufzunehmen. Wenn jedoch eine Fußauflage zum Einsatz kommt, lässt sich die Länge des Mittelteils auf ca. 1200 mm bis 1500 mm beschränken, wodurch eine minimale Längserstreckung erreicht wird. Befinden sich die Hände und Arme der zu transportierenden Person außerhalb des Behälters, dann können diese vorteilhafterweise oder auch gezwungenermaßen während des weiteren Herausziehens der Person nach hinten geschwenkt und an den Körper angelegt werden.

Auch die Fußauflage lässt sich aus dem Mittelteil herausziehen und/oder schwenken, insbesondere in horizontaler und/oder vertikaler Richtung; ebenso lässt sich vorsehen, dass das Fußteil von dem Mittelteil abgenommen werden kann. Im nicht benutzten Zustand der Tragvorrichtung wird die Fußauflage vorzugsweise in den Mittelteil eingeschoben. Durch eine federbelastete Befestigung bleibt sie automatisch in dieser Position.

Auch an der Fußauflage wird mit Vorteil mindestens ein Haltegurt angebracht, um die Füße der zu bergenden Person zu fixieren.

Nachstehend wird die Erfindung in einem Ausführungsbeispiel anhand der Zeichnungen näher erläutert. Es zeigen:
- Fig. 1: eine seitliche Draufsicht auf eine erfindungsgemäße Tragvorrichtung,
- Fig. 2: eine Schnittansicht durch die Tragvorrichtung entsprechend einer Linie A - A aus Fig. 1,
- Fig. 3: eine Schnittansicht durch die Tragvorrichtung entsprechend einer Linie B - B aus Fig. 1,
- Fig. 4: eine Ansicht einer kopfseitig herausziehbaren Tragestange 18,19,
- Fig. 5: eine Ansicht einer fußseitig herausziehbaren Tragestange 20,21 und
- Fig. 6: eine perspektivische Ansicht der Tragvorrichtung mit einer auf ihr fixierten Person.

Eine Tragvorrichtung 1 (Fig. 1 - 6) umfasst eine Schale 2 die unterschiedlich stark gekrümmt ist. Die Schale 2 ist bevorzugt aus einem Material hergestellt, das bei geringem Gewicht gute Stabilitätseigenschaften hat.

Es kommt insbesondere Flachmaterial wie beispielsweise Aluminiumblech mit einer Stärke von beispielsweise 2 bis 3 mm zum Einsatz oder Fiberglas, faserverstärktes Material, Textil-, Kunststoff- und/oder Metallgewebe oder - geflecht, wobei zusätzliche Versteifungsmittel, etwa in Form von Rippen oder Verstärkungsstreben vorhanden sein können.

Die Tragvorrichtung 1 weist ein Mittelteil 4 auf, das an seinem kopfseitigen Ende über ein sich im Durchmesser verjüngendes Zwischenteil 5 ein Kopfteil 6 zur Aufnahme des Kopfes der zu bergenden Person umfasst, welches einen geringeren Durchmesser als das Mittelteil 4 aufweist. Am anderen Ende umfasst das Mittelteil 4 ein Fußteil 7 zur Lagerung der unteren Extremitäten der Person. Auch zwischen dem Fußteil 7 und dem Mittelteil 4 kann ein Zwischenteil 3 zur steilen oder allmählichen Verringerung des Umfangs des Mittelteils 4 in Richtung zu dem Fußteil 7 vorhanden sein.

Im Bereich des Kopfteils 6 ist ein Gesichtsschutz 8 vorgesehen, der über ein senkrechtes Flachteil 9 mit einer Rippe im Kopfteil 6 verbunden und höhenverstellbar ist. Im nicht-benutzten Zustand lässt sich der Gesichtschutz 8 abnehmen und an der innenseitigen Kontur der Schale 2 lagern und befestigen, so dass er keinen zusätzlichen Platzbedarf hat. In dem Kopfteil 6 und in dem Mittelteil 4 sind Öffnungen 10, 11 zum Halten der Tragvorrichtung 1 vorgesehen. Ebenso sind Befestigungen für Haltegurte 12, 13, insbesondere an dem Mittelteil 4, vorgesehen.

An das Fußteil 7 des Mittelteils 4 schließt sich vorzugsweise eine, insbesondere aus dem Fußteil 7 herausziehbare, Fußauflage 14 zur Lagerung der Beine und Füße der Person an, die sich vorzugsweise entsprechend der Länge der zu transportierenden Person aus dem Fußteil 7 und/oder dem Mittelteil 4 herausziehen lässt.

Am kopfseitigen Ende des Mittelteils 4 ist aus diesem und/oder aus dem Kopfteil 6 eine Handauflage 15 (Fig. 6) herausziehbar, auf der die Hände der Person, über den Kopf nach oben in Verlängerung der Körperachse, gestreckt aufgelegt und fixiert werden können.

Sowohl an der Fußauflage 14 als auch an der Handauflage 15 lassen sich weitere Haltegurte 16, 17 befestigen. Ebenso lassen sich sowohl kopf- wie auch fußseitig Halte- oder Tragestangen 18, 19 bzw. 20, 21 vorsehen, wobei die Handauflage 15 beispielsweise zwischen den Haltestangen 18, 19 angeordnet ist.

## Patentansprüche

1. Tragvorrichtung (1) zur Rettung von Personen, insbesondere aus einem Raum mit einer kleinen Zugangsöffnung, wobei die Tragvorrichtung (1) die Personen in einer lang gestreckten Transportstellung aufnimmt und dazu ein im Querschnitt im wesentlichen bogenförmig ausgebildetes, nach oben offenes Mittelteil (4) aufweist, das wenigstens den Rumpf und möglichst auch den Kopf einer zu bergenden Person in Rückenlage aufnimmt,
**dadurch gekennzeichnet, dass**
das Mittelteil (4) ein verjüngtes Kopfende (6) und ein verjüngtes, insbesondere der Körperkontur angepasstes, Fußende (7) mit jeweils einer gegenüber dem Mittelteil (4) vergrößerten Krümmung aufweist.

2. Tragvorrichtung (1) nach Anspruch 1,
**dadurch gekennzeichnet,**
**dass** das Mittelteil (4) eine Schale (2) aufweist.

3. Tragvorrichtung (1) nach Anspruch 1 oder 2,
**dadurch gekennzeichnet,**
**dass** an dem Mittelteil (4) wenigstens ein vorzugsweise zwei Haltegurte (12, 13) zur Befestigung des Rumpfes der Person an dem Mittelteil (4) vorgesehen ist.

4. Tragvorrichtung (1) nach einem der Ansprüche 1 bis 3,
**dadurch gekennzeichnet,**
**dass** sie mit insbesondere stirnseitig angebrachten oder anbringbaren Traggriffen oder Haltestangen (18,19,20,21) ausgestattet ist.

5. Tragvorrichtung (1) nach einem der Ansprüche 1 bis 4,
**dadurch gekennzeichnet,**
**dass** sie insbesondere längsseitig mit Traggriffen oder Tragschlitzen (10,11) ausgestattet ist.

6. Tragvorrichtung (1) nach Anspruch 5,
**dadurch gekennzeichnet,**
**dass** die Traggriffe oder Haltestangen aus dem Mittelteil herausziehbar angeordnet sind oder dass die Traggriffe oder die Haltestangen als Einsteckgriffe ausgebildet sind.

7. Tragvorrichtung (1) nach einem der Ansprüche 1 bis 6,
**dadurch gekennzeichnet,**
**dass** sie einen Gesichtsschutz (8) umfasst, der das Gesicht einer zu transportierenden Person zum Schutz gegen Verletzungen während des Transports abdeckt.

8. Tragvorrichtung (1) nach Anspruch 7,
**dadurch gekennzeichnet,**
**dass** der Gesichtsschutz (8) vertikal verstellbar gegenüber dem Mittelteil (4) oder dem Kopfteil (6) angeordnet ist.

9. Tragvorrichtung (1) nach einem der Ansprüche 1 bis 8,
**dadurch gekennzeichnet,**
**dass** der Gesichtsschutz (8) von dem Mittelteil (4) oder dem Kopfteil (6) abnehmbar ist.

10. Tragvorrichtung (1) nach einem der Ansprüche 1 bis 9,
**dadurch gekenntzeichnet,**
**dass** an dem Mittelteil (4) oder dem Kopfteil (6) eine Handauflage (15) angebracht oder anbringbar ist.

11. Tragvorrichtung (1) nach Anspruch 10,
**dadurch gekennzeichnet,**
**dass** die Handauflage (15) aus dem Mittelteil (4) bzw. dem Kopfteil (6) herausziehbar oder herausschwenkbar und/oder von dem Mittelteil (4) bzw. dem Kopfteil (6) abnehmbar ist.

12. Tragvorrichtung (1) nach Ansprüche 10 oder 11,
**dadurch gekennzeichnet,**
**dass** die Handauflage (15) und der Gesichtsschutz (8) einstückig ausgeführt sind.

13. Tragvorrichtung (1) nach einem der Ansprüche 10 bis 12,
**dadurch gekennzeichnet,**
**dass** an der Handauflage (15) mindestens ein Haltegurt (16) angebracht ist.

14. Tragvorrichtung (1) nach einem der Ansprüche 1 bis 13,
**dadurch gekennzeichnet,**
**dass** an dem Mittelteil (4) oder an dem Fußende (7) eine Bein- oder Fußauflage (14) angebracht oder anbringbar ist.

15. Tragvorrichtung (1) nach Anspruch 14,
**dadurch gekennzeichnet,**
**dass** die Fußauflage (14) aus dem Mittelteil (4) bzw. dem Fußende (7) herausziehbar und/oder schwenkbar und/oder von dem Mittelteil (4) bzw. dem Fußende (7) abnehmbar ist.

16. Tragvorrichtung (1) nach Anspruch 14 oder 15,
**dadurch gekennzeichnet,**
**dass** an der Fußauflage (14) mindestens ein Haltegurt (17) angebracht ist.

## Claims

1. Carrying apparatus (1) for rescuing persons, in particular from a space with a small access opening, the carrying apparatus (1) accommodating the persons in an elongated transport position and for this purpose having a middle part (4) which is substantially curved in cross section and is open at the top, which accommodates at least the trunk and possibly also the head of a person to be rescued in a supine position, **characterized in that** the middle part (4) has a tapered head end (6) and a tapered foot end (7), in particular matched to the contour of the body, each having a greater curvature than the middle part (4).

2. Carrying apparatus (1) according to Claim 1, **characterized in that** the middle part (4) has a shell (2).

3. Carrying apparatus (1) according to Claim 1 or 2, **characterized in that** at least one, preferably two, retaining straps (12, 13) for fastening the trunk of the person to the middle part (4) are provided on the middle part (4).

4. Carrying apparatus (1) according to one of Claims 1 to 3, **characterized in that** it is equipped with carrying handles or holding rods (18, 19, 20, 21) which are fitted or can be fitted, in particular at the ends.

5. Carrying apparatus (1) according to one of Claims 1 to 4, **characterized in that** it is equipped with carrying handles or carrying slots (10, 11), in particular on the long sides.

6. Carrying apparatus (1) according to Claim 5, **characterized in that** the carrying handles or holding bars are arranged such that they can be pulled out of the middle part or that the carrying handles or the holding bars are formed as push-in handles.

7. Carrying apparatus (1) according to one of Claims 1 to 6, **characterized in that** it comprises a face guard (8) which covers the face of a person to be transported for the purpose of protection against injury during the transport.

8. Carrying apparatus (1) according to Claim 7, **characterized in that** the face guard (8) is arranged such that it can be adjusted vertically with respect to the middle part (4) or the head part (6).

9. Carrying apparatus (1) according to one of Claims 1 to 8, **characterized in that** the face guard (8) can be taken off the middle part (4) or the head part (8).

10. Carrying apparatus (1) according to one of Claims 1 to 9, **characterized in that** a hand support (15) is advantageously fitted or can be fitted to the middle part (4) or the head part (6).

11. Carrying apparatus (1) according to Claim 10, **characterized in that** the hand support (15) can be pulled or pivoted out of the middle part (4) or the head part (6) and/or can be removed form the middle part (4) or the head part (6).

12. Carrying apparatus (1) according to Claims 10 or 11, **characterized in that** the hand support (15) and the face guard (8) are designed in one piece.

13. Carrying apparatus (1) according to one of Claims 10 to 12, **characterized in that** at least one retaining strap (16) is fitted to the hand support (15).

14. Carrying apparatus (1) according to one of Claims 1 to 13, **characterized in that** a leg or foot support (14) is fitted or can be fitted to the middle part (4) or to the foot end (7).

15. Carrying apparatus (1) according to Claim 14, **characterized in that** the foot support (14) can be pulled and/or pivoted out of the middle part (4) or the foot end (7) and/or can be removed from the middle part (4) or the foot end (7).

16. Carrying apparatus (1) according to Claim 14 or 15, **characterized in that** at least one retaining strap (17) is fitted to the foot support (14).

## Revendications

1. Dispositif de support (1) pour le sauvetage de personnes, notamment constitué d'un espace avec une petite ouverture d'accès, le dispositif de support (1) recevant les personnes dans une position de transport allongée et présentant à cet effet une partie centrale (4) ouverte vers le haut, de section transversale réalisée essentiellement en forme d'arc, qui reçoit au moins le tronc et éventuellement aussi la tête d'une personne à sauver dans une position couchée sur le dos,
**caractérisé en ce que**
la partie centrale (4) présente une extrémité de tête (6) rétrécie et une extrémité de base (7) rétrécie, adaptée notamment au contour du corps, avec à chaque fois une courbure agrandie par rapport à la partie centrale (4).

2. Dispositif de support (1) selon la revendication 1,
**caractérisé en ce que**
la partie centrale (4) présente une coque (2).

3. Dispositif de support (1) selon la revendication 1 ou 2,
**caractérisé en ce que**
l'on prévoit sur la partie centrale (4) au moins une et de préférence deux sangles de retenue (12, 13) pour la fixation du tronc de la personne sur la partie centrale (4).

4. Dispositif de support (1) selon l'une quelconque des revendications 1 à 3,
**caractérisé en ce**
**qu'**il est muni de poignées de support ou de barres de retenue (18, 19, 20, 21) montées ou pouvant être montée notamment du côté frontal.

5. Dispositif de support (1) selon l'une quelconque des revendications 1 à 4,
**caractérisé en ce**
**qu'**il est muni de poignées de support ou de fentes de support (10, 11) notamment du côté longitudinal.

6. Dispositif de support (1) selon la revendication 5,
**caractérisé en ce que**
les poignées de support ou les barres de retenue sont disposées de manière à pouvoir être ressorties de la partie centrale ou sont réalisées sous forme de poignées enfichables.

7. Dispositif de support (1) selon l'une quelconque des revendications 1 à 6,
**caractérisé en ce**
**qu'**il comprend une protection du visage (8) qui recouvre le visage d'une personne à transporter pour le protéger contre des blessures pendant le transport.

8. Dispositif de support (1) selon la revendication 7,
**caractérisé en ce que**
la protection du visage (8) est disposée de manière déplaçable verticalement par rapport à la partie centrale (4) ou à la partie de tête (6).

9. Dispositif de support (1) selon l'une quelconque des revendications 1 à 8,
**caractérisé en ce que**
la protection du visage (8) peut être retirée de la partie centrale (4) ou de la partie de tête (6).

10. Dispositif de support (1) selon l'une quelconque des revendications 1 à 9,
**caractérisé en ce que**
l'on monte ou l'on peut monter un repose-main (15) sur la partie centrale (4) ou sur la partie de tête (6).

11. Dispositif de support (1) selon la revendication 10,
**caractérisé en ce que**
le repose-main (15) peut être ressorti ou enlevé par pivotement hors de la partie centrale (4) ou de la partie de tête (6) et/ou peut être enlevé de la partie centrale (4) ou de la partie de tête (6).

12. Dispositif de support (1) selon l'une quelconque des revendications 10 ou 11,
**caractérisé en ce que**
le repose-main (15) et la protection du visage (8) sont réalisés d'une seule pièce.

13. Dispositif de support (1) selon l'une quelconque des revendications 10 à 12,
**caractérisé en ce que**
l'on monte au moins une sangle de retenue (16) sur le repose-main (15).

14. Dispositif de support (1) selon l'une quelconque des revendications 1 à 13,
**caractérisé en ce que**
l'on monte ou l'on peut monter un appui pour les jambes ou les pieds (14) sur la partie centrale (4) ou sur l'extrémité de base (7).

15. Dispositif de support (1) selon la revendication 14,
**caractérisé en ce que**
l'appui pour les pieds (14) peut être ressorti et/ou enlevé par pivotement hors de la partie centrale (4) ou de l'extrémité de base (7) et/ou peut être enlevé de la partie centrale (4) ou de l'extrémité de base (7).

16. Dispositif de support (1) selon la revendication 14 ou 15,
**caractérisé en ce que**
l'on monte au moins une sangle de retenue (17) sur l'appui pour les pieds (14).
